# EUROPÄISCHE PATENTSCHRIFT

(11) **EP 0 358 888 B1**
(45) Veröffentlichungstag und Bekanntmachung des Hinweises auf die Patenterteilung: **04.03.1992**
(21) Anmeldenummer: 89113214.4
(22) Anmeldetag: 19.07.1989
(51) Int. Cl.: B63H 9/06, B63B 1/30

(54) **Segelyacht**
Sail boat
Voilier

(30) Priorität: 16.08.1988 DE 3831468
(43) Veröffentlichungstag der Anmeldung: 21.03.1990
(73) Patentinhaber: Deutsche Airbus GmbH, 21129 Hamburg (DE)
(72) Erfinder: Bielefeldt, Ernst-August, D-2114 Hollenstedt (DE)

(56) Entgegenhaltungen:
- FR-A- 715 558
- FR-A- 2 138 062
- GB-A- 1 343 573
- GB-A- 1 557 539
- US-A- 3 425 383
- US-A- 4 080 922
- US-A- 4 164 909

## Beschreibung

Die Erfindung bezieht sich auf eine Segelyacht nach dem Oberbegriff des Anspruchs 1.

Segelyachten, insbesondere Hochleistungssegelyachten, sind hinsichtlich Ausnutzung der Windkräfte, Minimierung des Wasserwiderstandes sowie hinsichtlich der Steuerbarkeit und Stabilisierung günstig ausgelegt. Dabei ist es wünschenswert, daß die betreffenden Eigenschaften bekannter Segelyachten weiter verbessert werden.

Aus der GB Zeitung The Times, Thursday, July 7, Titelseite, ist eine Yacht bekannt, im wesentlichen bestehend aus einem Schiffsrumpf und einem Segel, mit einem Bug- und einem Heckkiel, deren untere Enden je mit einem Auftriebssteuerflügel versehen sind, wobei seitlich am Schiffsrumpf je ein Auslegerarm angeordnet ist, dessen Ende einen nach unten ragenden Flügelstiel aufweist, der mehrere Auftriebssteuerflügel trägt, wobei die Auftriebssteuerflügel ein Vier-Punkt-Tragflächensystem zur Auftriebserzeugung sowie zur Steuerung und zur Stabilisierung bilden. Das Schiff ist im Hochgeschwindigkeitszustand dargestellt, wobei sich der Rumpf und die Auslegerarme oberhalb der Wasserlinie befinden. Dies Yacht zeigt keinerlei Mittel zur Beschleunigung der Transitionsphase vom eingetauchten in den Hochgeschwindigkeitszustand. Dies wirkt sich so aus, daß beim Start, wenn eine ausreichende Tragfähigkeit des Tragflügelsystems noch nicht gegeben ist, erheblich instabile Fahrtzustände eintreten können. Weiterhin lassen die gezeigten Flügelkonfigurationen relativ hohe Werte bezüglich des induzierten Widerstandes erwarten. Dabei ist die benetzte Fläche der Unterwasserkonfiguration keineswegs minimiert.

Demgemäß liegt der Erfindung die Aufgabe zugrunde, eine gattungsgemäße Segelyacht derart auszubilden, daß diese bezüglich Ausnutzung der Windkräfte, Minimierung des induzierten Wasserwiderstandes und Reduzierung der benetzten Fläche sowie hinsichtlich der Stabilisierung deutliche Verbesserungen aufweist.

Diese Aufgabe wird bei einer gattungsgemäßen Segelyacht durch die kennzeichnenden Merkmale des Patentanspruchs 1 gelöst.

Dabei ist insbesondere von Vorteil, daß ein kombiniertes Tandemkiel-Ruder-System mit kleinsten Hochgeschwindigkeits-Steuerflächen angewendet wird, und die Yacht ein verbessertes Stabilitätsverhalten zeigt.

Vorteilhafte Weiterbildungen der Erfindung sind in den Unteransprüchen angegeben.

Die Erfindung ist anhand der Zeichnung dargestellt und in der Beispielbeschreibung näher erläutert.

Die Figur zeigt perspektivisch eine Segelyacht 1 in Am-Wind-Segelkonfiguration, im wesentlichen bestehend aus einem Schiffsrumpf 2, einem Segel 3, das als Vollprofilsegel ausgebildet ist sowie einem Tandemkielsystem, bestehend aus einem Bugkiel 13 und einem Heckkiel 14 und einem Vier-Punkt-Tragflügelsystem, bestehend aus zwei seitlichen Auftriebssteuerflügeln 8,8′ und zwei Auftriebssteuerflächen, die an den Kielen 13,14 angeordnet sind. Der zum Segeln vor dem Wind übliche Spinnacker und zusätzliche Spezialsegel für Raumwind und Halbwindkurse sind hier nicht gezeigt. Seitlich des Schiffsrumpfes 2 sind Auslegerarme 6,6′ angeordnet, an deren Enden sich Flügelstiele zur Aufnahme der seitlichen Auftriebssteuerflügel 8,8′ befinden. An den Enden der Auslegerarme 6,6′ ist jeweils ein Schwimmkörper 12,12′ von hydrodynamischer Formgebung angeordnet. An den Kielen 13,14 ist je eine Bugauftriebs- steuerfläche 9 bzw. eine Heckauftriebssteuerfläche 10 angeordnet. Unterhalb dieser Flächen befinden sich je ein Hochgeschwindigkeitsbugruder (15 bzw. ein Hochgeschwindigkeits- heckruder 16, die mit dem jeweiligen Kiel und der jeweiligen Auftriebssteuerfläche 9,10 eine Kreuzkonfiguration bilden. Die Auslegerarme 6,6′ sind schmalflächig und nach vorn flügel- artig gepfeilt.

Der Bugbereich 5 des Rumpfes 2 ist von schlanker Formgebung. Das betreffende Unterwasserschiff weist im Querschnitt eine konkav gekrümmte V-Form auf. Durch diese wasserabweisende Form wird Spritzwasser zu den Seiten abgelenkt. Das Segel 3 ist etwa mittschiffs angeordnet, wo sich annähernd auch die Wurzeln der Auslegerarme 6,6′ befinden. Das Cockpit 4 befindet sich achterwärts des Segels 3 und ist von breiter Form, so daß auch nach vorn gute Sichtverhältnisse bestehen. An das Cockpit 4 schließt sich ein Hecksteuerungsträger 7 an, dessen Ende den Heckkiel 14 trägt. Dieser Träger 7 ist aus Gewichtsgründen sowie aus Gründen der Aerodynamik von minimalem Querschnitt. Das Segel 3 weist eine geometrische Verwindung auf, die an die regionalen Windverhältnisse anpaßbar ist. Weiterhin zeigt das Segel 3 eine Endscheibe 17 zur Verringerung des induzierten Widerstandes.

Die seitlichen Lateralsteuerflügel 11,11′ sind positiv, also nach achtern gepfeilt. Werden diese Flügel 11,11′ jedoch nach vorn gepfeilt, so ergibt sich bei einer vorbestimmten Elastizität der Auslegerarme 6,6′ durch deren Zusammenwirken mit den seitlichen Auftriebssteuerflügeln 8,8′ eine stabilisierende Wirkung. Diese beruht darauf, daß aus einer erhöhten Last an dem betreffenden Steuerflügel infolge der Elastizität des Auslegerarms eine Vergrößerung des Anstellwinkels dieses Flügels resultiert, so daß sich hieraus eine erhöhte Tragkraft des Flügels ergibt.

Die seitlichen Auftriebssteuerflügel 8,8′ bilden mit den unteren Enden der seitlichen Lateralsteuerflügel 11,11′ eine L-Form derart, daß die Enden der Auftriebssteuerflügel 8,8′ zur Bootsmittelebene zeigen. Hierbei ist sehr vorteilhaft, daß die L-Form gegenüber einer T-Form hinsichtlich des induzierten Widerstandes niedrigere Werte liefert.

Bei der gezeigten Yacht sind die Schwimmkörper 12,12′ hydrodynamisch geformt, damit diese bei Fahrt mit eingetauchten Schwimmkörpern 12,12′ einen minimalen Wasserwiderstand aufweisen. Diese Körper werden weiterhin als Ballasttanks genutzt. Hierzu ist ein staudruckbetriebenes Aufnahmesystem vorgesehen, wodurch die Tanks im Bedarfsfall schnell gefüllt werden können. Zum Entleeren der Tanks sind diese an ihrer Unterseite oder am Heck jeweils mit mindestens einer Schnellablaßklappe versehen. Bei dem Aufnahmesystem sind an geeigneten Staupunkten, vorzugsweise im Kreuzungsbereich der Bug- und Hecksteuerflächen entsprechende Eintrittsöffnungen vorgesehen. Es können aber auch ausfahrbare Aufnahmeeinrichtungen an anderen Stellen der Schiffskörper angeordnet werden, beispielsweise direkt bei den Schwimmkörpern 12,12′.

Vor dem Start liegt die Yacht mit den Schwimmkörpern 12,12′ und den Kielen 13,14 im Wasser. Mit zunehmender Fahrt werden die vier Flügel wirksam, so daß die Schiffskörper von der Waseroberfläche abheben. Diese Transitionsphase wird durch die hydrodynamische, auf maximale Auftriebserzeugung ausgelegte Formgebung des Rumpfes und der Schwimmkörper 12,12′ beschleunigt. Zur Erleichterung des Abhebevorganges sind alle bekannten Mittel der Hydrodynamik, wie stufen- oder s-förmige Unterwasserkonturen und dgl. anwendbar. Das Bild zeigt die Yacht bei Hochgeschwindigkeitsfahrt am Wind. Dabei befindet sich der gesamte Rumpf oberhalb der Wasserlinie. Es sind nur die Kiele 13, 14 und der backbordseitige Lateralsteuerflügel 11′ eingetaucht. Das Schiff wird somit von den Bug- und Heckauftriebssteuerflächen 9 bzw. 10 und dem leeseitigen Auftriebssteuerflügel 8′ getragen. Der Lufflügel 8 ist ausgetaucht. Die Yacht weist in diesem Fahrtzustand eine minimale benetzte Fläche auf, wodurch der Wasserwiderstand erheblich reduziert ist. Bei Stampfbewegungen ergibt sich eine dämpfende Wirkung dadurch, daß der Bugkiel 13 und der Heck- kiel 14, insbesondere in ihren oberen Bereichen, derart ausge- bildet sind, daß ihre Querschnittsfläche nach unten stetig abnimmt. Diese Form bewirkt, daß die Verdrängung der Kiele mit tieferem Eintauchen rasch zunimmt, so daß die Kiele als hydrostatische Stabilisatoren wirken.

Die Achsen der seitlichen Auftriebssteuerflügel 8,8′ bilden in der Frontansicht eine V-Form. Hierdurch wird erreicht, daß sich die vertikal projizierte Fläche des jeweils eingetauchten leeseitigen Auftriebssteuerflügels vergrößert, wenn sich die Yacht unter der Windlast stärker neigt. Dies ergibt eine stabilisierende Wirkung um die Längsachse.

Aufgrund des durch die vorgenannten Maßnahmen an den Auslegerarmen und an den Kielen 13,14 erreichten Stabilitätsverhaltens, sind automatische Mittel zur Lagestabilisierung weitgehend entbehrlich. Dennoch verfügt die Yacht über zahlreiche Mittel zur schnellen Maneuversteuerung. Hierzu ist vorgesehen, daß die Kiele 13,14 um ihre Profilachsen schwenkbar ausgebildet sind. Hierdurch ergibt sich eine sehr wirksame Steuerung um die Hochachse. Weiterhin ist vorgesehen, daß die Lateralsteuerflügel 11,11′ sowie die Auftriebssteuerflügel 8,8′ jeweils um ihre Profilachse schwenkbar ausgebildet sind.

Die Erfindung ist nicht auf die dargestellte Konfiguration der Yacht sowie auf die beschriebenen Beispielausführungen beschränkt. Sie erstreckt sich vielmehr auf alle Ausgestaltungen, die im Rahmen der Ansprüche denkbar sind.

## Patentansprüche

1. Segelyacht nach dem Tragflächenprinzip, im wesentlichen bestehend aus einem Schiffsrumpf und einem Segel, mit einem Bug- und einem Heckkiel, deren untere Enden je mit einem Auftriebssteuerflügel versehen sind, wobei seitlich am Schiffsrumpf je ein Auslegerarm angeordnet ist, dessen Ende einen nach unten ragenden Flügelstiel aufweist, der einen Auftriebssteuerflügel trägt, wobei die Auftriebssteuerflügel ein Vier-Punkt-Tragflächensystem zur Auftriebserzeugung sowie zur Steuerung und zur Stabilisierung bilden, dadurch **gekennzeichnet**, daß die Auslegerarme (6,6′) als schmalflächige, negativ gepfeilte flügelartige Träger von vorbestimmter Elastizität ausgebildet sind, an deren Enden je ein Schwimmkörper (12,12′) angeordnet ist und die Flügelstiele als seitliche Lateralsteuerflügel (11,11′) wirken.

2. Segelyacht nach Anspruch 1, dadurch **gekennzeichnet**, daß die seitlichen Auftriebssteuerflügel (8,8′) mit den unteren Enden der seitlichen Lateralsteuerflügel (11,11′) eine L-Form derart bilden, daß die Enden der Auftriebssteuerflügel (8,8′) zur Bootsmittelebene zeigen.

3. Segelyacht nach Anspruch 1 oder 2, dadurch **gekennzeichnet**, daß die Schwimmkörper (12,12′) und der zentrale Schiffsrumpf (2) eine zur hydrodynamischen Auftriebserzeugung ausgelegte Formgebung aufweisen.

4. Segelyacht nach einem der Ansprüche 1 bis 3, dadurch **gekennzeichnet**, daß die Schwimmkörper (12,12′) als Ballasttanks ausgebildet sind.

5. Segelyacht nach einem der Ansprüche 1 bis 4, dadurch **gekennzeichnet**, daß zur Aufnahme von Wasserballast ein staudruckbetriebenes Aufnahmesystem vorgesehen ist.

6. Segelyacht nach einem der Ansprüche 1 bis 5, dadurch **gekennzeichnet**, daß die Schwimmkörper (12,12′) an ihrer Unterseite jeweils mindestens eine Schnellablaßklappe aufweisen.

7. Segelyacht nach einem der Ansprüche 1 bis 6, dadurch **gekennzeichnet**, daß der Bugkiel (13) und der Heckkiel (14) insbesondere in ihren oberen Bereichen derart ausgebildet sind, daß deren Querschnittsfläche nach unten stetig so abnimmt, daß diese Kiele als hydrostatische Stabilisatoren wirken.

8. Segelyacht nach einem der Ansprüche 1 bis 7, dadurch **gekennzeichnet**, daß der Heckbereich (7) des Rumpfes (2) als Hecksteuerungsträger vom minimalem Querschnitt ausgebildet ist.

9. Segelyacht nach einem der Ansprüche 1 bis 8, dadurch **gekennzeichnet**, daß die Achsen der Auftriebssteuerflügel (8,8′) in der Frontansicht eine V-Form bilden.

10. Segelyacht nach einem der Ansprüche 1 bis 9, dadurch **gekennzeichnet**, daß das Unterwasserschiff des Rumpfes (2) eine wasserabweisende Formgebung zeigt.

11. Segelyacht nach einem der Ansprüche 1 bis 10, dadurch **gekennzeichnet**, daß unterhalb der Bugauftriebssteuerfläche (9) und der Heckauftriebssteuerfläche (10) ein Hochgeschwindigkeitsbugruder (15) bzw. ein Hochgeschwindigkeitsheckruder (16) angeordnet ist.

12. Segelyacht nach einem der Ansprüche 1 bis 11, dadurch **gekennzeichnet**, daß die Lateralsteuerflügel (11,11′) eine positive Pfeilung aufweisen.

13. Segelyacht nach einem der Ansprüche 1 bis 12, dadurch **gekennzeichnet**, daß die Lateralsteuerflügel (11,11′) eine negative Pfeilung aufweisen.

14. Segelyacht nach einem der Ansprüche 1 bis 13, dadurch **gekennzeichnet**, daß das Cockpit eine breite Form aufweist.

15. Segelyacht nach einem der Ansprüche 1 bis 14, dadurch **gekennzeichnet**, daß das Segel (3) als Vollprofilsegel mit geometrischer Verwindung ausgebildet ist.

16. Segelyacht nach einem der Ansprüche 1 bis 15, dadurch **gekennzeichnet**, daß das Segel (3) an seinem oberen Ende eine Endscheibe (17) aufweist.

17. Segelyacht nach einem der Ansprüche 1 bis 16, dadurch **gekennzeichnet**, daß der Heckkiel (14) und der Bugkiel (13) um ihre Profilachsen schwenkbar ausgebildet sind.

18. Segelyacht nach einem der Ansprüche 1 bis 17, dadurch **gekennzeichnet**, daß die Lateralsteuerflügel (11,11′) um ihre Profilachsen schwenkbar ausgebildet sind.

19. Segelyacht nach einem der Ansprüche 1 bis 18, dadurch **gekennzeichnet**, daß die Auftriebssteuerflügel (8,8′) um ihre Profilachsen schwenkbar ausgebildet sind.

## Claims

1. Sailing yacht of the hydrofoil type, substantially comprising a boat's hull and a sail, having a bow keel and a stern keel, the lower ends of which are provided with a respective buoyancy-control wing, in which respect a respective boom is arranged laterally on the hull, the end of which boom having a downwardly extending wing tip supporting a buoyancy-control wing, whereby the buoyancy-control wings form a four-point hydrofoil system for creating buoyancy and for the purpose of control and stabilisation, characterised in that the booms (6, 6′) are constructed as narrow-surfaced, negatively arrowed wing-like carriers of specified elasticity with a respective buoyant body (12, 12′) arranged at their ends and with the wing struts serving at the sides as lateral control wings (11, 11′).

2. Sailing yacht according to claim 1, characterised in that the lateral buoyancy-control wings (8, 8′) and the lower ends of the lateral-control wings (11, 11′) at the sides form an L-shape, so that the ends of the buoyancy-control wings (8, 8′) point towards the boat's middle plane.

3. Sailing yacht according to claim 1 or 2, characterised in that the buoyancy bodies (12, 12′) and the boat's central hull (2) are shaped to produce hydro-dynamic buoyancy.

4. Sailing yacht according to one of claims 1 to 3, characterised in that the buoyancy bodies (12, 12′) are constructed as ballast tanks.

5. Sailing yacht according to one of claims 1 to 4, characterised in that a ram-pressure operated receiving system is provided for receiving water ballast.

6. Sailing yacht according to one of claims 1 to 5, characterised in that each bouyancy body (12, 12′) has at least one rapid-release flap at its bottom side.

7. Sailing yacht according to one of claims 1 to 6, characterised in that the bow keel (13) and the stern keel (14), in particular in their upper areas are constructed, so that their cross-sectional surface reduces steadily downwards, such that these keels act as hydrostatic stabilisers.

8. Sailing yacht according to one of claims 1 to 7, characterised in that the stern region (7) of the hull (2) is constructed to be a stern-control carrier of minimal cross-section.

9. Sailing yacht according to one of claims 1 to 8, characterised in that the axes of the buoyancy-control wings (8, 8′) are in V-formation, seen in a front view.

10. Sailing yacht according to one of claims 1 to 9, characterised in that the bottom of the hull (2) has a water-rejecting shape.

11. Sailing yacht according to one of claims 1 to 10, characterised in that a high-speed bow rudder (15) or a high-speed stern rudder (16) are arranged respectively below the bow buoyancy-control surface (9) and the stern buoyancy-control surface (10).

12. Sailing yacht according to one of claims 1 to 11, characterised in that the lateral control wings (11, 11′) are positively arrowed.

13. Sailing yacht according to one of claims 1 to 12, characterised in that the lateral control wings (11, 11′) are negatively arrowed.

14. Sailing yacht according to one of claims 1 to 13, characterised in that the cockpit is of a broad shape.

15. Sailing yacht according to one of claims 1 to 14, characterised in that the sail (3) is constructed as a full-profile sail with geometrical twist.

16. Sailing yacht according to one of claims 1 to 15, characterised in that the sail (3) has an end plate (17) at its upper end.

17. Sailing yacht according to one of claims 1 to 16, characterised in that the tern keel (14) and the bow keel (13) are constructed to be pivotable around their profile axes.

18. Sailing yacht according to one of claims 1 to 17, characterised in that the lateral-control wings (11, 11′) are constructed to be pivotable around their profile axes.

19. Sailing yacht according to one of claims 1 to 18, characterised in that the buoyancy-control wings (8, 8′) are constructed to be pivotable around their profile axes.

## Revendications

1. Yacht à voile du type à portance dynamique composé pour l'essentiel d'une coque de navire et d'une voile, avec une dérive d'étrave et une dérive de poupe dont les extrémités inférieures sont munies chacune d'un aileron de réglage de portance, un bras étant monté de caque côté de la coque, lequel bras présente une souche d'aileron faisant saillie vers le bas qui porte un aileron de réglage de portance, les ailerons de réglage de portance fomant un système d'aile portante à quatre points servant à produire la portance ainsi que pour la manoeuvre et la stabilisation, caractérisé en ce que les bras (6, 6′) sont réalisés sous forme de poutres de faible surface en forme d'aile à flèche négative possédant une élasticité prédéterminée, aux extrémités desquelles est monté chaque fois un flotteur (12, 12′) et en ce que les souches d'ailerons agissent comme des dérives latérales.

2. Yacht à voile selon la revendication 1, caractérisé en ce que les ailerons de réglage de portance latéraux (8, 8′) foment un L avec les extrémités des dérives latérales (11, 11′) de manière telle que les extrémités des ailerons de réglage de portance (8, 8′) soient dirigées vers le plan médian du navire.

3. Yacht à voile selon la revendication 1 ou 2, caractérisé en ce que les flotteurs (12, 12′) et la coque centrale du navire (2) ont une forme adaptée pour produire une portance hydrodynamique.

4. Yacht à voile selon l'une des revendications 1 à 3, caractérisé en ce que les flotteurs (12, 12′) sont réalisés sous forme de ballasts.

5. Yacht à voile selon l'une des revendications 1 à 4, caractérisé en ce qu'il est prévu un système de remplissage à pression dynamique pour le remplissage en eau des ballasts.

6. Yacht à voile selon l'une des revendications 1 à 5, caractérisé en ce que les flotteurs (12, 12′) comportent sur leur côté inférieur chacun au moins une trappe de vidange rapide.

7. Yacht à voile selon l'une des revendications 1 à 6, caractérisé en ce que la dérive d'étrave (13) et la dérive de poupe (14), notamment dans leur partie supérieure, sont réalisées de manière telle que leur section décroît de manière continue vers le bas, de telle sorte que ces dérives agissent comme des stabilisateurs hydrostatiques.

8. Yacht à voile selon l'une des revendications 1 à 7, caractérisé en ce que la partie arrière (7) de la coque (2) est réalisée sous forme de poutre de commande arrière de section minimale.

9. Yacht à voile selon l'une des revendications 1 à 8, caractérisé en ce que les axes des ailerons de réglage de portance (8, 8′) forrrent un Vé en vue de face.

10. Yacht à voile selon l'une des revendications 1 à 9, caractérisé en ce que la partie immergée de la coque (2) a une forme qui repousse l'eau.

11. Yacht à voile selon l'une des revendications 1 à 10, caractérisé en ce qu'un gouvernail d'étrave à grande vitesse (15) et un gouvernail de poupe à grande vitesse (16) sont disposés au-dessous de la surface de réglage de portance d'étrave (9) et de la surface de réglage de portance de poupe (10).

12. Yach à voile selon l'une des revendications 1 à 11, caractérisé en ce que les dérives latérales (1, 11′) présentent une flèche positive.

13. Yacht à voile selon l'une des revendications 1 à 12, caractérisé en ce que les dérives latérales (11, 11′) présentent une flèche négative.

14. Yacht à voile selon l'une des revendications 1 à 13, caractérisé en ce que le cockpit présente une forme élargie.

15. Yacht à voile selon l'une des revendications 1 à 14, caractérisé en ce que la voile (3) est réalisée sous forme de voile à profil plein à torsion géométrique.

16. Yacht à voile selon l'une des revendications 1 à 15, caractérisé en ce que la voile (3) présente un aileron terminal (17) à son extrémité supérieure.

17. Yacht à voile selon l'une des revendications 1 à 16, caractérisé en ce que la dérive de poupe (14) et la dérive d'étrave (13) peuvent pivoter autour de leur axe.

18. Yacht à voile selon l'une des revendications 1 à 17, caractérisé en ce que les dérives latérales (11, 11′) peuvent pivoter autour de leur axe.

19. Yacht à voile selon l'une des revendications 1 à 18, caractérisé en ce que les ailerons de réglage de portance (8, 8′) peuvent pivoter autour de leur axe.
